# EUROPÄISCHE PATENTSCHRIFT

(11) **EP 2 741 308 B1**
(45) Veröffentlichungstag und Bekanntmachung des Hinweises auf die Patenterteilung: **11.10.2017**
(21) Anmeldenummer: 13196024.7
(22) Anmeldetag: 06.12.2013
(51) Int. Cl.: H01H 25/00

(54) **Bedieneinrichtung für ein Kraftfahrzeug, insbesondere zum Bedienen eines Schiebedachs, und Kraftfahrzeug mit einer solchen Bedieneinrichtung**
Operating device for a motor vehicle, in particular for operating a sliding roof, and motor vehicle with such an operating device
Dispositif de commande pour véhicule automobile, notamment pour la commande de toit ouvrant, et véhicule automobile doté d'un tel dispositif de commande

(30) Priorität: 06.12.2012 DE 102012023924
(43) Veröffentlichungstag der Anmeldung: 11.06.2014
(73) Patentinhaber: Valeo Schalter und Sensoren GmbH, 74321 Bietigheim-Bissingen (DE)
(72) Erfinder: Hlousek, Klaus-Peter, 96450 Coburg (DE)

(56) Entgegenhaltungen:
- EP-A1- 1 750 194
- EP-A1- 2 184 754
- DE-A1- 19 727 213
- DE-A1-102010 029 742
- DE-C1- 10 027 484
- US-A1- 2007 017 787

## Beschreibung

Die Erfindung betrifft eine Bedieneinrichtung für ein Kraftfahrzeug, insbesondere zum Bedienen eines Schiebedachs des Kraftfahrzeugs, mit einem Trägerelement sowie mit einem durch eine Bedienperson betätigbaren und am Trägerelement um eine Schwenkachse schwenkbar gelagerten Bedienelement, welches aus einer Ausgangsstellung in eine erste Kipprichtung und in eine entgegengesetzte zweite Kipprichtung jeweils in zumindest eine Kippstellung um die Schwenkachse kippbar ist. Eine elektronische Schalteinrichtung ist in den Kippstellungen des Bedienelements betätigbar. Die Erfindung betrifft außerdem ein Kraftfahrzeug mit einem beweglichen Bauteil, insbesondere einem Schiebedach, und mit einer solchen Bedieneinrichtung.

Das Interesse richtet sich vorliegend insbesondere auf eine Bedieneinrichtung bzw. einen Schalter, welche/welcher zum Bedienen eines Schiebedachs in einem Kraftfahrzeug ausgebildet ist. Solche Bedieneinrichtungen sind bereits aus dem Stand der Technik in vielfältiger Ausgestaltung bekannt.

Eine Bedieneinrichtung mit einem als Kippschalter ausgebildeten Bedienelement ist beispielsweise aus dem Dokument DE 692 09 370 T2 bekannt. Das Bedienelement ist dabei schwenkbar an einem Gehäuse gelagert, in welchem wenigstens eine Verbindungsschaltung angeordnet ist, wobei ein Betätigungselement mit dem Bedienelement derart zusammenwirkt, dass wenigstens zwei Bogenkontakte nacheinander betätigt werden können. Die beiden Bogenkontakte sind nebeneinander und im Wesentlichen in derselben horizontalen Ebene angeordnet. Eine solche Bedieneinrichtung ist ebenfalls aus dem Dokument DE 10 2010 029742 A1 bekannt. Die aus dem Stand dr Technik bekannten Bedieneinrichtungen zum Bedienen von Schiebedächern haben den Nachteil, dass sie typischerweise relativ aufwändig gestaltet sind und die Bedienung des Schiebedachs somit entsprechend unübersichtlich ist. Bei Schiebedächern, welche sowohl kippbar als auch verschiebbar sind, werden dabei meistens unterschiedliche Bedienelemente eingesetzt, welche für diese unterschiedlichen Bewegungsarten des Schiebedachs vorgesehen sind. Dies ist sehr unübersichtlich.

Es ist Aufgabe der Erfindung, eine Bedieneinrichtung zum Bedienen eines beweglichen Bauteils eines Kraftfahrzeugs, insbesondere zum Bedienen eines Schiebedachs, zu schaffen, welche eine übersichtliche und benutzerfreundliche Bedienung ermöglicht. Diese Aufgabe wird durch eine Bedieneinrichtung sowie durch ein Kraftfahrzeug mit den Merkmalen gemäß den jeweiligen unabhängigen Patentansprüchen gelöst. Vorteilhafte Ausführungen der Erfindung sind Gegenstand der abhängigen Patentansprüche, der Beschreibung und der Figuren.

Eine erfindungsgemäße Bedieneinrichtung für ein Kraftfahrzeug ist insbesondere zum Bedienen eines beweglichen Bauteils des Kraftfahrzeugs, vorzugsweise zum Bedienen eines Schiebedachs, ausgebildet. Die Bedieneinrichtung weist ein Trägerelement sowie ein Bedienelement auf. Das Bedienelement ist um eine Schwenkachse schwenkbar am Trägerelement gelagert und kann durch einen Benutzer betätigt werden. Der Benutzer kann das Bedienelement aus einer Ausgangsstellung in eine erste Kipprichtung und in eine entgegengesetzte zweite Kipprichtung jeweils in zumindest eine elektrisch erfassbare Kippstellung um die Schwenkachse kippen. Die Bedieneinrichtung umfasst des Weiteren eine elektronische Schalteinrichtung, welche in den Kippstellungen des Bedienelements betätigbar ist. Beispielsweise umfasst die Schalteinrichtung für jede Kippstellung jeweils zumindest ein elektrisches Kontaktelement, welches in der zugeordneten Kippstellung des Bedienelements betätigt wird, wobei diese Betätigung mittels einer elektronischen Auswerteeinrichtung bzw. Schaltungsanordnung detektiert werden kann. Erfindungsgemäß ist vorgesehen, dass das Bedienelement zusätzlich als Schiebeschalter ausgebildet ist und aus der Ausgangsstellung in eine (erste) Schieberichtung in zumindest eine Betätigungsstellung verschiebbar ist, insbesondere geradlinig verschiebbar ist.

Erfindungsgemäß wird demnach eine Bedieneinrichtung mit einem Bedienelement geschaffen, welches sowohl als Kippschalter als auch als Schiebeschalter ausgebildet ist. Eine solche Bedieneinrichtung ermöglicht eine übersichtliche Bedienung von beweglichen Bauteilen, insbesondere von Schiebedächern, welche unterschiedliche Bewegungsarten aufweisen. Insbesondere erweist sich der Einsatz der erfindungsgemäßen Bedieneinrichtung bei einem Schiebedach als besonders vorteilhaft. Durch Kippen des Bedienelements kann nämlich eine Kippbewegung des Schiebedachs gesteuert werden, während durch Schieben des Bedienelements eine Schiebebewegung des Schiebedachs ausgeführt werden kann. Dies ermöglicht insgesamt eine besonders intuitive und übersichtliche Bedienung eines Schiebedachs. Dabei kann die Bedieneinrichtung auf relativ einfache Art und Weise aufgebaut werden, und es ist lediglich eine Schwenklagerung sowie eine Schiebelagerung erforderlich.

Vorzugsweise ist das Bedienelement derart asymmetrisch ausgebildet, dass es einerseits - auf einer ersten Seite der Schwenkachse - konvex ausgeformt ist und ein bauchartiges Gewölbe aufweist und andererseits - auf der anderen Seite der Schwenkachse - eine in Richtung zum Inneren des Bedienelements weisende Einbuchtung aufweist. Auf diese Art und Weise erfolgt das Kippen des Bedienelements in die erste Kipprichtung durch Ziehen des Bedienelements mit zumindest einem Finger an der Einbuchtung, während das Kippen des Bedienelements in die zweite Kipprichtung durch Drücken des Bedienelements an dem bauchartigen Gewölbe erfolgt. Solche Ausgestaltungen sind bereits aus dem Stand der Technik als bekannt zu entnehmen und werden üblicherweise bei elektronisch verfahrbaren Fensterscheiben von Kraftfahrzeugen eingesetzt. Die Erkenntnis besteht darin, dass sich eine solche Ausgestaltung auch in Kombination mit einem Schiebedach als besonders vorteilhaft erweist.

Bevorzugt verläuft die Schieberichtung des Bedienelements senkrecht zur Schwenkachse. Die Schieberichtung verläuft vorzugsweise auch parallel zu einem Boden bzw. einer Unterseite des Bedienelements und somit insbesondere auch parallel zu einer Bedienoberfläche, an welcher die Bedieneinrichtung angeordnet werden kann. Somit erfolgt das Verschieben des Bedienelements besonders intuitiv, weil das Verschieben des Bedienelements im Wesentlichen in die gleiche Richtung wie das Kippen vorgenommen werden kann.

Es erweist sich als vorteilhaft, wenn die Bedieneinrichtung ein Basisteil - insbesondere ein Gehäuse - aufweist und das Trägerelement an dem Basisteil in der Schieberichtung verschiebbar gelagert ist. Somit ist das Bedienelement schwenkbar am Trägerelement gelagert, welches wiederum verschiebbar am Basisteil gelagert ist. Somit ist das Bedienelement über das Trägerelement mittelbar an dem Basisteil verschiebbar gelagert, so dass eine mechanische Entkopplung der Schiebefunktion einerseits und der Kippfunktion andererseits realisiert wird, was zusätzlich noch die Robustheit der Bedieneinrichtung erhöht. Außerdem ermöglicht diese Ausführungsform, dass beim Kippen die Schiebefunktion und/oder beim Verschieben die Kippfunktion ohne viel Aufwand blockiert werden kann.

Vorzugsweise kann das Bedienelement aus der Ausgangsstellung auch in eine zur ersten Schieberichtung entgegengesetzte zweite Schieberichtung in zumindest eine Betätigungsstellung verschiebbar sein. Somit wird die Funktionalität der Bedieneinrichtung weiterhin erweitert, weil das Bedienelement aus der Ausgangsstellung in zwei entgegengesetzte Schieberichtungen entlang einer gemeinsamen Schiebeachse jeweils in zumindest eine Betätigungsstellung verschoben werden kann. Beispielsweise bei einem Schiebedach kann dieses durch Verschieben des Bedienelements in die erste Schieberichtung geöffnet und durch Verschieben des Bedienelements in die entgegengesetzte zweite Schieberichtung wieder geschlossen werden.

Vorzugsweise kann das Bedienelement aus der Ausgangsstellung in die erste sowie in die zweite Kipprichtung jeweils in zwei verschiedene Kippstellungen um die Schwenkachse gekippt werden, in denen jeweils zumindest ein Schaltelement der Schalteinrichtung betätigt wird. Somit sind bei jeder Kipprichtung jeweils zwei Kippstellungen vorgesehen, welche mittels der elektrischen Schalteinrichtung detektiert werden können. In jeder Kippstellung erzeugt die Schalteinrichtung dabei vorzugsweise eine haptische Rückmeldung bzw. einen leichten Kraftimpuls an das Bedienelement, so dass der Benutzer das Erreichen der Kippstellungen haptisch wahrnehmen kann. Das Vorsehen von jeweils zwei Kippstellungen bei jeder Kipprichtung des Bedienelements hat den Vorteil, dass eine Vielzahl von Funktionen mit dem Bedienelement implementiert werden können. Insbesondere kann dabei vorgesehen sein, dass durch Kippen des Bedienelements in eine erste Kippstellung das Schiebedach oder ein anderes bewegliches Bauteil so lange bewegt (insbesondere geöffnet) wird, wie diese erste Kippstellung aufrechterhalten wird bzw. der Benutzer das Bedienelement in dieser ersten Kippstellung hält. Durch Kippen des Bedienelements weiter in die gleiche Kipprichtung in eine zweite Kippstellung kann das Schiebedach vollständig bis zum Anschlag geöffnet werden, und zwar unabhängig davon, ob der Benutzer das Bedienelement weiter betätigt hält oder nicht. Durch Kippen des Bedienelements in die weitere zweite Kippstellung kann das Schiebedach also auch dann vollständig geöffnet werden, wenn der Benutzer das Bedienelement sofort loslässt.

Die Bedieneinrichtung ist vorzugsweise so ausgebildet, dass das Bedienelement aus den Kippstellungen sowie aus den Betätigungsstellungen jeweils selbsttätig in die Ausgangsposition gebracht wird, nämlich insbesondere mittels einer Federkraft. Nach Loslassen des Bedienelements durch den Benutzer kehrt das Bedienelement somit selbsttätig bzw. automatisch in die Ausgangsstellung. Die Federkraft kann dabei beispielsweise durch die Schaltelemente der Schalteinrichtung und/oder mittels einer separaten Feder bereitgestellt werden.

Vorzugsweise ist auch bezüglich der Schiebebewegung des Bedienelements vorgesehen, dass aus der Ausgangsstellung das Bedienelement in die Schieberichtung, und insbesondere auch in die entgegengesetzte zweite Schieberichtung, (jeweils) in zwei verschiedene Betätigungsstellungen verschiebbar ist, welche mit Hilfe einer entsprechenden Erfassungseinrichtung erfasst bzw. detektiert werden können. Auch in diesen Betätigungsstellungen kann auf das Bedienelement und somit auf den Benutzer eine haptische Kraft bzw. Rückmeldung übertragen werden, welche insbesondere mit Hilfe einer zwei-stufigen Schaltmatte bereitgestellt werden kann. Diese Schaltmatte ist vorzugsweise ohne elektrische Kontakte ausgebildet und somit von der genannten Erfassungseinrichtung entkoppelt und separat ausgebildet, welche zur Erfassung der Betätigungsstellungen bzw. der jeweils aktuellen Position des Bedienelements in der Schieberichtung eingesetzt wird. Solche Schaltmatten können dabei sowohl für die eine Schieberichtung als auch für die entgegengesetzte Schieberichtung eingesetzt werden.

Wie bereits ausgeführt, kann die Bedieneinrichtung eine Erfassungseinrichtung aufweisen, mittels welcher das Verschieben des Bedienelements in die zumindest eine Betätigungsstellung erfasst werden kann. Die Erfassungseinrichtung erfasst bevorzugt die aktuelle Stellung des Bedienelements in Schieberichtung und kann dann ein elektrisches Signal erzeugen, welches die aktuelle Stellung des Bedienelements relativ zur Ausgangsstellung charakterisiert. Als Erfassungseinrichtung kann beispielsweise eine optische Einrichtung (optischer Encoder) und/oder eine mechanische Einrichtung und/oder eine elektrische Einrichtung und/oder eine magnetische Einrichtung und/oder eine kapazitive Einrichtung und/oder eine resistive Einrichtung (Potentiometer) eingesetzt werden. Z.B. kann als Erfassungseinrichtung ein Potentiometer oder aber ein Hall-Sensor verwendet werden. Mittels einer solchen Einrichtung kann die jeweils augenblickliche Position des Bedienelements oder Schleifkontaktes in Schieberichtung besonders präzise erfasst werden.

Vorzugsweise sind Blockiermittel vorgesehen, welche in zumindest einer der Kippstellungen - insbesondere in jeder Kippstellung - das Verschieben des Bedienelements in die Schieberichtung mechanisch verhindern bzw. blockieren. Somit wird verhindert, dass bei ausgeführter Kippfunktion gleichzeitig die Schiebefunktion ausgeführt wird. Wird das Bedienelement gekippt, so verhindern die Blockiermittel eine zusätzliche Verschiebung des Bedienelements in Schieberichtung. Solche Blockiermittel erweisen sich insbesondere bei einem Schiebedach als vorteilhaft, welches sowohl kippbar als auch verschiebbar gelagert ist. Beim Kippen des Schiebedachs wird nämlich die Erzeugung von zusätzlichen Steuersignalen verhindert, welche sonst für das Verschieben des Schiebedachs sorgen. Fehlbedienungen und Zerstörung mechanischer Teile können somit vermieden werden.

Vorzugsweise sind zusätzlich oder alternativ auch Blockiermittel bereitgestellt, weiche in einer gegenüber der Ausgangsstellung in die Schieberichtung verschobenen Stellung des Bedienelements das Kippen des Bedienelements um die Schwenkachse mechanisch blockieren. Somit ist das Kippen des Bedienelements nur dann möglich, wenn sich das Bedienelement in seiner Ausgangsstellung befindet und somit in Schieberichtung nicht verschoben ist.

In einer Ausführungsform ist vorgesehen, dass in zumindest einer Kippstellung des Bedienelements zumindest zwei verschiedene elektrische Schaltelemente der Schalteinrichtung gleichzeitig betätigt werden. Somit wird diese Kippstellung redundant mit Hilfe von zwei Schaltelementen erfasst, so dass Fehler bei der Auswertung und Erfassung der aktuellen Kippstellung verhindert werden können.

In einer Ausführungsform weist die Bedieneinrichtung zumindest einen länglich ausgeführten Betätigungsstößel auf, über welche die Schalteinrichtung beim Kippen des Bedienelements um die Schwenkachse betätigbar ist. Der Betätigungsstößel ist dabei vorzugsweise längenstabil und bevorzugt starr ausgebildet. Der Betätigungsstößel ist dabei bevorzugt entlang einer senkrecht zur Schwenkachse und senkrecht zum Boden bzw. zur Unterseite des Bedienelements verlaufenden Bewegungsachse verschiebbar. Durch Kippen des Bedienelements kann das Betätigungsstößel aus einer Ruhestellung in zumindest eine Aktivstellung bewegt werden, in welcher die Schalteinrichtung betätigt wird. Insbesondere sind dabei zwei verschiedene Aktivstellungen vorgesehen, welche jeweils unterschiedlichen Kippstellungen des Bedienelements zugeordnet sind. Mit Hilfe eines solchen länglichen Betätigungsstößels kann die Kippbewegung des Bedienelements ohne viel Aufwand und besonders zuverlässig auf die Schalteinrichtung bzw. auf die elektrischen Schaltelemente übertragen werden, die sich unter dem Bedienelement befinden. Dabei sind bevorzugt zumindest zwei solche Betätigungsstößel vorgesehen, nämlich zumindest einer auf der ersten Seite der Schwenkachse sowie zumindest einer auf der zweiten Seite der Schwenkachse. Die zumindest zwei Betätigungsstößel sind bevorzugt über ein federndes Verbindungselement miteinander verbunden, insbesondere einstückig verbunden.

Der Betätigungsstößel erstreckt sich vorzugsweise durch eine durchgängige, in Schieberichtung bzw. in Längsrichtung des Trägerelements länglich ausgebildete Aussparung des Trägerelements hindurch. Somit wird ermöglicht, dass das Trägerelement zwischen dem Bedienelement einerseits und der Schalteinrichtung andererseits angeordnet werden kann. Die längliche Ausgestaltung der Aussparung sorgt dabei dafür, dass das Trägerelement relativ zum Basisteil in Schieberichtung verschoben werden kann, ohne dass diese Schiebebewegung durch den Betätigungsstößel verhindert wird oder der Betätigungsstößel mit verschoben werden muss.

Der Betätigungsstößel ist einerseits vorzugsweise direkt an dem Boden bzw. der Unterseite/Rückseite des Bedienelements abgestützt bzw. wird unmittelbar durch das Bedienelements betätigt. Andererseits kontaktiert der Betätigungsstößel bevorzugt eine Betätigungsbrücke, welche wiederum die Schalteinrichtung vorzugsweise unmittelbar betätigen kann.

Die Bedieneinrichtung kann also zumindest eine federnd ausgebildete Betätigungsbrücke aufweisen. Durch Kippen des Bedienelements aus der Ausgangsstellung in eine erste Kippstellung wird die Betätigungsbrücke bevorzugt aus einer Ruhestellung, in welcher die Betätigungsbrücke zumindest im Wesentlichen parallel zur Schalteinrichtung und insbesondere parallel zur Schieberichtung angeordnet ist, in eine erste Aktivstellung gekippt, in welcher die Betätigungsbrücke unter einem Winkel > 0° zur Schalteinrichtung angeordnet ist und ein erstes Schaltelement der Schalteinrichtung betätigt. In der ersten Aktivstellung kann die Betätigungsbrücke auch gegebenenfalls leicht gebogen werden. Durch eine solche Betätigungsbrücke wird eine zuverlässige Betätigung des Schaltelements gewährleistet.

Durch Kippen des Bedienelements in gleiche Kipprichtung aus der ersten Kippstellung weiter in eine zweite Kippstellung wird die Betätigungsbrücke vorzugsweise aus der ersten Aktivstellung in eine zweite Aktivstellung gekippt, in welcher die Betätigungsbrücke zumindest im Wesentlichen parallel zur Schalteinrichtung angeordnet ist (jedoch versetzt zur Ruhestellung) und zusätzlich zu dem ersten Schaltelement auch ein zweites Schaltelement der Schalteinrichtung betätigt. Diese zweite Kippbewegung der Betätigungsbrücke erfolgt dabei vorzugsweise um eine andere Kippachse als die erste Kippbewegung aus der Ruhestellung in die erste Aktivstellung. Auf diese Art und Weise können mit ein und derselben Betätigungsbrücke zwei verschiedene Schaltelemente eines nach dem anderen in unterschiedlichen Kippstellungen des Bedienelements betätigt werden. Nach Loslassen des Bedienelements kehrt die Betätigungsbrücke unter Federkraft bevorzugt wieder in die Ruhestellung zurück.

Um eine solche Bewegung der länglichen Betätigungsbrücke zu ermöglichen, kann diese Betätigungsbrücke über einen Torsionssteg mit einem Basisteil (etwa einem Gehäuse) verbunden sein. Beim Kippen des Bedienelements tordiert somit der Torsionssteg, während die Betätigungsbrücke aus der Ruhestellung in die jeweiligen Aktivstellungen und nach Loslassen des Bedienelements wieder in die Ruhestellung bewegt wird.

Eine solche Torsionsbewegung wird vorzugsweise auch dadurch ermöglicht, dass die Betätigungsbrücke in ihrer Längserstreckungsrichtung außermittig durch den Betätigungsstößel gedrückt bzw. betätigt wird.

Die Betätigungsbrücke ist in ihrer Ruhestellung vorzugsweise senkrecht zum Betätigungsstößel angeordnet.

Vorzugsweise ist die Schwenkachse in Überdeckung bzw. Überlappung mit einer Unterseite des Bedienelements angeordnet. Dies bedeutet, dass eine Projektion der Schwenkachse in Richtung senkrecht auf die Unterseite des Bedienelements existiert. Insbesondere ist die Schwenkachse somit nicht versetzt zum Bedienelement angeordnet.

Die Erfindung betrifft außerdem ein Kraftfahrzeug mit einem beweglichen Bauteil, insbesondere einem Schiebedach, und mit einer erfindungsgemäßen Bedieneinrichtung, welche zum Bedienen des Bauteils ausgebildet ist.

Weitere Merkmale der Erfindung ergeben sich aus den Ansprüchen, den Figuren und der Figurenbeschreibung. Alle vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder aber in Alleinstellung verwendbar.

Die Erfindung wird nun anhand eines bevorzugten Ausführungsbeispiels sowie unter Bezugnahme auf die beigefügten Zeichnungen näher erläutert.

Es zeigen:
- Fig. 1: in schematischer und perspektivischer Darstellung eine Bedieneinrichtung mit einem Bedienelement und einem Trägerelement gemäß einer Ausführungsform der Erfindung;
- Fig. 2 bis 6: in schematischer Darstellung teilweise eine Schnittansicht und teilweise eine Seitenansicht der Bedieneinrichtung, wobei unterschiedliche Stellungen des Bedienelements dargestellt sind;
- Fig. 7: in schematischer und perspektivischer Darstellung eine Unterseite der Bedieneinrichtung, wobei eine Schalteinrichtung dargestellt ist; und
- Fig. 8: in schematischer und perspektivischer Darstellung die Unterseite, wobei Betätigungsbrücken dargestellt sind, welche zwischen dem Trägerelement und der Schalteinrichtung angeordnet sind.

Eine in Fig. 1 dargestellte Bedieneinrichtung ist zum Bedienen bzw. zum Steuern der Bewegung eines Schiebedachs eines Kraftfahrzeugs, insbesondere eines Personenkraftwagens, ausgebildet. Die insgesamt mit 1 bezeichnete Bedieneinrichtung umfasst ein Bedienelement 2, welches an einem Trägerelement 3 um eine Schwenkachse 4 schwenkbar gelagert ist.

Das Trägerelement 3 ist plattenförmig ausgebildet und länglich ausgeführt. Das flache Trägerelement 3 trägt insgesamt das Bedienelement 2. Das Trägerelement 3 weist durchgängige und länglich entlang der Längserstreckungsrichtung des Trägerelements 3 ausgebildete Aussparungen 5 auf, deren Funktion weiter unten näher erläutert wird. Das Trägerelement 3 weist einen plattenförmigen Grundkörper 6, in welchem die Aussparungen 5 ausgebildet sind, sowie eine zum Grundkörper 6 unter einem rechten Winkel angeordnete Wand 7 auf, über welche eine Schaltmatte 8 gedrückt werden kann. Diese Schaltmatte 8 weist lediglich eine Haptikfunktion auf und ist frei von elektrischen Schaltelementen ausgebildet.

Das Bedienelement 2 kann auf vier verschiedene Bedienarten bedient werden. Zum einen kann das Bedienelement 2 bezüglich des Trägerelements 3 um die Schwenkachse 4 in eine erste Kipprichtung 9 sowie in eine dazu entgegengesetzte zweite Kipprichtung 10 gekippt werden. Zum anderen kann das Bedienelement 2 zusammen mit dem Trägerelement 3 bezüglich eines in Fig. 1 nicht dargestellten Basisteils aus der in Fig. 1 gezeigten Ausgangsstellung in eine erste Schieberichtung 11 geradlinig verschoben werden. Optional kann das Bedienelement 2 zusammen mit dem Trägerelement 3 auch in eine entgegengesetzte zweite Schieberichtung 12 verschoben werden. Hierbei kann optional auch eine zweite Schaltmatte eingesetzt werden, welche dann auf der der ersten Schaltmatte 8 gegenüber liegenden Seite des Trägerelements 3 angeordnet wird.

Insgesamt ist das Bedienelement 2 also sowohl als Kippschalter als auch als Schiebeschalter ausgebildet. Die Schaltmatte 8 wird dabei an dem genannten Basisteil bzw. Gehäuse befestigt, so dass das Trägerelement 3 relativ zur Schaltmatte 8 verschoben werden kann. Beim Schieben des Trägerelements 3 in die erste Schieberichtung 11 wird die Schaltmatte 8 gedrückt, welche dann eine haptische Kraft erzeugt, wodurch das Erreichen einer Betätigungsstellung signalisiert wird.

Wie aus Fig. 1 hervorgeht, ist das Bedienelement 2 entlang der Längserstreckungsrichtung des Trägerelements 3 insgesamt asymmetrisch ausgebildet und weist einerseits ein bauchartiges Gewölbe 13 und andererseits - auf der anderen Seite der Schwenkachse 4 - eine konkave Einbuchtung 14 auf. Diese Einbuchtung 14 erstreckt sich in Richtung zum Inneren des Bedienelements 2, so dass an der Stirnseite des Bedienelements 2 eine spitzartige Nase 15 ausgebildet ist, an welcher das Bedienelement 2 gezogen werden kann. Das Kippen des Bedienelements 2 um die Schwenkachse 4 erfolgt demnach durch Ziehen des Bedienelements 2 an der Nase 15 bzw. durch Drücken des Bedienelements 2 an dem bauchartigen Gewölbe 13. Durch Ziehen wird das Bedienelement 2 in die erste Kipprichtung 9 gekippt; durch Drücken wird das Bedienelement 2 in die entgegengesetzte zweite Kipprichtung 10 gekippt.

In Fig. 2 ist die Bedieneinrichtung 1 teilweise in Schnittdarstellung gezeigt. Dargestellt ist zusätzlich noch ein Basiselement bzw. Gehäuse 16, an welchem das Trägerelement 3 in die Schieberichtungen 11, 12 verschiebbar gelagert ist. Wie aus Fig. 2 hervorgeht, hat das Bedienelement 2 einen flachen Boden bzw. eine ebene Unterseite 17, die sich parallel zum Grundkörper 6 des Trägerelements 3 erstreckt. Die Bedieneinrichtung 1 umfasst des Weiteren insgesamt vier Betätigungsstößel, von denen in Fig. 2 ein erster Betätigungsstößel 18 auf der einen Seite der Schwenkachse 4 sowie ein zweiter Betätigungsstößel 19 auf der anderen Seite der Schwenkachse 4 dargestellt sind. Die beiden Betätigungsstößel 18, 19 sind über eine federnde Brücke 19a einstückig und federnd miteinander verbunden. Die Betätigungsstößel 18, 19 sind entlang einer Betätigungsrichtung 20 verschiebbar, weiche senkrecht zur Schwenkachse 4 sowie senkrecht zur Unterseite 17 des Bedienelements 2 und senkrecht zur Schieberichtung 11, 12 verläuft. Die Betätigungsstößel 18, 19 sind länglich ausgeführte Elemente, welche längenstabil und starr ausgebildet sind. Jeder Betätigungsstößel 18, 19 ist einerseits an der Unterseite 17 des Bedienelements 2 abgestützt und liegt andererseits jeweils an einer zugeordneten Betätigungsbrücke 30 an. Die Betätigungsbrücken dienen zur Betätigung einer elektrischen Schalteinrichtung 23, welche eine Vielzahl von elektrischen Schaltelementen 24, 25, 26, 27 aufweist.

In Fig. 7 ist die Unterseite bzw. Rückseite der Bedieneinrichtung 1 näher dargestellt. Von der Schalteinrichtung 23 ist eine Matte bzw. Membran 28 dargestellt. Diese kann auf einer Leiterplatte 44 (Fig. 2) positioniert werden. Wie aus Fig. 7 hervorgeht, sind insgesamt vier Paare von elektrischen Schaltelementen 24a, 24b bis 27a, 27b vorgesehen. Die jeweiligen Schaltelemente eines jeden Paares werden im Betrieb der Bedieneinrichtung 1 jeweils gleichzeitig betätigt, so dass die jeweiligen Kippstellungen des Bedienelements 2 jeweils redundant erfasst werden.

Jeweils zwei Schaltelementen 24 bis 27 ist eine Betätigungsbrücke zugeordnet. Diese Betätigungsbrücken 21, 22, 29, 30 sind in Fig. 8 dargestellt. Die Betätigungsbrücken 21, 22, 29, 30 sind jeweils in Form eines länglichen und flachen Plättchens ausgebildet und beispielsweise aus Kunststoff. Sie können als Gussteile gebildet sein, welche an das Basisteil 16 angespritzt sind. Jede Betätigungsbrücke 21, 22, 29, 30 ist über einen Torsionssteg 31 bis 34 mit dem Basisteil 16 verbunden, wobei die Brücken 21, 22, 29, 30 und die Stege 31 bis 34 in einer gemeinsamen Ebene liegen. Die Torsionsstege 31 bis 34 umfassen jeweils zwei Schenkel, welche miteinander einen rechten Winkel einschließen.

Bezug nehmend auf die Fig. 7 und 8 liegt die Schalteinrichtung 23 unmittelbar unterhalb den Betätigungsbrücken 21, 22, 29, 30 (in der Ansicht gemäß Fig. 8 ist die Schalteinrichtung 23 entfernt). Die Schaltelemente 24a und 26a werden mittels der Betätigungsbrücke 21 betätigt. Die Schaltelemente 25a und 27a werden mittels der zweiten Betätigungsbrücke 22 betätigt. Des Weiteren werden die Schaltelemente 24b, 26b mittels der dritten Betätigungsbrücke 29 betätigt. Schließlich werden die Schaltelemente 25b, 27b mittels der vierten Betätigungsbrücke 30 betätigt.

Wie aus den Fig. 7 und 8 hervorgeht, weist die Bedieneinrichtung 1 des Weiteren eine Erfassungseinrichtung 35 auf, welche zur Erfassung der aktuellen Stellung des Trägerelements 3 und somit des Bedienelements 2 entlang der Schieberichtungen 11, 12 ausgebildet ist. Diese Erfassungseinrichtung 35 ist beispielsweise als Potentiometer oder als magnetischer Sensor ausgebildet. Sie umfasst ein Zahnrad 36, welches mit seiner Zahnstruktur mit einer länglich ausgeführten, linearen Zahnstruktur 37 des Trägerelements 3 in Eingriff steht. Die Drehbewegung des Zahnrades 36 wird mittels einer Sensoreinheit 38 erfasst, nämlich beispielsweise magnetisch oder resistiv. Die Erfassungseinrichtung 35 kann jedoch insgesamt auf eine beliebige Art ausgeführt sein, sie kann beispielsweise auch eine optische Einrichtung sein, welche die aktuelle Position des Trägerelements 3 auf optischem Wege erfasst.

Sowohl bei der ersten Kipprichtung 9 als auch bei der zweiten Kipprichtung 10 sind jeweils zwei Kippstellungen des Bedienelements 2 vorgesehen, welche mittels der Schalteinrichtung 23 erfasst werden. In jeder Kippstellung werden dabei jeweils zwei Schaltelemente der Schalteinrichtung 23 betätigt. Wird das Bedienelement 2 in die erste Kipprichtung 9 gekippt, so wird zunächst eine erste Kippstellung erreicht, in welcher die Schaltelemente 25a, 25b gleichzeitig betätigt werden. Aus dieser ersten Kippstellung kann das Bedienelement 2 dann in die zweite Kippstellung gekippt werden, in welcher die Schaltelemente 27a, 27b betätigt werden. Bei Kippen des Bedienelements 2 in die erste Kipprichtung 9 werden also die Betätigungsbrücken 22 und 30 bewegt, nämlich jeweils mittels eines Betätigungsstößels 18.

Wird das Bedienelement 2 in die zweite Kipprichtung 10 gekippt, so werden in der ersten Kippstellung zunächst die Schaltelemente 26a, 26b gedrückt. Wird das Bedienelement 2 dann weiter in die zweite Kippstellung bewegt, so werden die Schaltelemente 24a, 24b betätigt. Hier werden die Betätigungsbrücken 21 und 29 mittels jeweils eines Betätigungsstößels 19 bewegt.

Die Bedieneinrichtung 1 weist also insgesamt vier solche Betätigungsstößel 18, 19 auf, von denen lediglich zwei in den Fig. 2 bis 6 dargestellt sind. Alle Betätigungsstößel 18, 19 sind über die Brücke 19a miteinander verbunden.

Ausgehend von der in Fig. 2 dargestellten Ausgangsstellung kann das Bedienelement 2 zusätzlich auch in die erste und optional in die zweite Schieberichtung 11, 12 geradlinig verschoben werden. Auch hier sind jeweils zwei Betätigungsstellungen vorgesehen, welche mittels der Erfassungseinrichtung 35 erfasst werden können. Während beim Kippen die Schalteinrichtung 23 zusätzlich auch die Haptikfunktion übernimmt, wird beim Verschieben des Bedienelements 2 die haptische Rückmeldung mittels der Schaltmatte 8 erzeugt. Diese Schaltmatte 8 ist also insgesamt eine zwei-stufige Schaltmatte, welche in zwei Betätigungsstellungen des Bedienelements 2 jeweils eine haptische Rückmeldung erzeugt.

Diese Bedienarten werden nun Bezug nehmend auf die Fig. 3 bis 6 näher erläutert:
Während in Fig. 2 das Bedienelement 2 in der Ausgangsstellung gezeigt ist, ist in Fig. 3 eine erste Betätigungsstellung dargestellt, welche beim Verschieben des Bedienelements 2 in die erste Schieberichtung 11 beispielsweise um 2,5 mm erreicht wird. In dieser ersten Betätigungsstellung erzeugt die Schaltmatte 8 eine haptische Rückmeldung, wobei die aktuelle Position des Trägerelements 3 mittels der separaten Erfassungseinrichtung 35 erfasst wird.

Wird das Bedienelement 2 weiter in die erste Schieberichtung 11 verschoben, so wird eine zweite Betätigungsstellung erreicht, welche in Fig. 4 dargestellt ist. In dieser zweiten Betätigungsstellung kann das Bedienelement 2 beispielsweise 5 mm von der Ausgangsstellung verschoben sein. Auch in dieser zweiten Betätigungsstellung wird eine haptische Rückmeldung mittels der Schaltmatte 8 erzeugt. Beim Verschieben des Trägerelements 3 in die Schieberichtung 11, 12 bewegt sich das Trägerelement 3 mit dem Bedienelement 2 relativ zum Basisteil 16 und auch relativ zu den Betätigungsstößel 18, 19. Dies wird durch die länglichen Aussparungen 5 im Trägerelement 3 (Fig. 1) ermöglicht.

Wird das Bedienelement 2 losgelassen, so kehrt es in seine Ausgangsstellung gemäß Fig. 2 selbsttätig zurück. Wie aus den Fig. 3 und 4 weiterhin hervorgeht, wird in den Betätigungsstellungen das Kippen des Bedienelements 2 in die Kipprichtungen 9, 10 mittels Blockiermitteln 39 mechanisch blockiert. Diese Blockiermittel 39 umfassen Stifte 40, 41, welche von der Unterseite 17 des Bedienelements 2 senkrecht nach unten abstehen und ausschließlich in der Ausgangsstellung des Bedienelements 2 mit Öffnungen im Basisteil 16 in gegenseitiger Überlappung angeordnet sind und somit in diese Öffnungen aufgenommen werden können, wenn das Bedienelement 2 verschwenkt wird. Wird das Bedienelement 2 in die Schieberichtungen 11, 12 verschoben, so befinden sich die Stifte 40, 41 außerhalb der Überdeckung und werden beim Kippversuch des Bedienelements 2 gegen das Basisteil 16 abgestützt und blockieren somit das Kippen des Bedienelements 2. Und auch umgekehrt blockieren diese Stifte 40, 41 das Verschieben des Bedienelements 2, wenn einer der Stifte 40, 41 beim Kippen des Bedienelements 2 in eine korrespondierende Öffnung im Basisteil 16 aufgenommen wird.

Aus der Ausgangsstellung kann das Bedienelement 2 in die erste Kipprichtung 9 zunächst in eine erste Kippstellung verschwenkt werden. Diese erste Kippstellung ist in Fig. 5 dargestellt. Wie aus Fig. 5 hervorgeht, wird die Betätigungsbrücke 21 durch den zugeordneten Betätigungsstößel 18 in ihrer Längserstreckungsrichtung außermittig in Richtung zur Schalteinrichtung 23 gedrückt. Somit wird die Betätigungsbrücke 21 derart gekippt bzw. optional leicht gebogen, dass zunächst ein dem zugeordneten Torsionssteg 34 ferner Endbereich 42 der Betätigungsbrücke 30 in Richtung zum zugeordneten Schaltelement 25b bewegt wird und somit das Schaltelement 25b betätigt. Ein gegenüberliegender und dem Torsionssteg 34 näher liegender Endbereich 43 der länglich ausgeführten und flachen Betätigungsbrücke 30 verbleibt dabei in der ursprünglichen Ruhestellung, so dass das darunter liegende Schaltelement 27b unbetätigt bleibt. In der ersten Kippstellung des Bedienelements 2 wird die Betätigungsbrücke 30 somit gekippt bzw. leicht gebogen und betätigt lediglich das Schaltelement 25b.

In der ersten Kippstellung des Bedienelements 2 wird gleichzeitig auch das Schaltelement 25a mittels der zugeordneten Betätigungsbrücke 22 (Fig. 8) betätigt. Somit erfolgt eine redundante Erfassung der ersten Kippstellung des Bedienelements 2. Dies bedeutet, dass die beiden Betätigungsbrücken 22 und 30 gleichzeitig mit Hilfe der jeweiligen Betätigungsstößel 18 bewegt werden.

Wird das Bedienelement 2 weiter in die erste Kipprichtung 9 bewegt, etwa durch Ziehen des Bedienelements 2 an der Nase 15, so drückt der Betätigungsstößel 18 die Betätigungsbrücke 30 weiter außermittig in Richtung zur Schalteinrichtung 23, wie dies in Fig. 6 dargestellt ist. Das Bedienelement 2 erreicht hier die zweite Kippstellung, und die Betätigungsbrücke 30 befindet sich in einer zweiten Aktivstellung, in welcher zusätzlich noch das Schaltelement 27b betätigt wird. Beim Bewegen des Bedienelements 2 von der ersten Kippstellung in die zweite Kippstellung drückt der Betätigungsstößel 18 die Betätigungsbrücke 30 so lange außermittig, bis der federnde Torsionssteg 34 nachgibt und der Endbereich 43 in Richtung zum Schaltelement 27b bewegt wird. In der zweiten Aktivstellung der Betätigungsbrücke 30 ist diese grundsätzlich parallel zur Schieberichtung 11, 12 und somit auch parallel zur Schalteinrichtung 23 bzw. der Leiterplatte 44 angeordnet, weiche die Schalteinrichtung 23 trägt.

Wie aus den Fig. 5 und 6 weiterhin hervorgeht, wird beim Kippen des Bedienelements 2 in die erste Kipprichtung 9 der Bolzen bzw. Stift 40 in eine korrespondierende Öffnung im Basisteil 16 aufgenommen, so dass eine Verschiebung des Trägerelements 3 in die Schieberichtungen 11, 12 blockiert ist.

Nach Loslassen des Bedienelements 2 kehrt dieses wieder in seine Ausgangsstellung gemäß Fig. 2 zurück. Auch die Betätigungsbrücke 30 kehrt wieder in ihre Ruhestellung gemäß Fig. 2 zurück.

Durch die unterschiedlichen Bedienarten des Bedienelements 2 können verschiedene Bewegungsarten des Schiebedachs gesteuert werden. Beispielsweise wird durch Kippen des Bedienelements 2 eine Kippbewegung des Schiebedachs ausgeführt, während durch Schieben des Bedienelements 2 eine Schiebebewegung des Schiebedachs ausgeführt werden kann. In der jeweiligen ersten Kippstellung wird dabei das Schiebedach nur so lange geöffnet bzw. geschlossen, wie diese erste Kippstellung durch den Benutzer aufrecht erhalten wird. Nach Loslassen des Bedienelements 2 bleibt dann auch das Schiebedach in seiner aktuellen Stellung stehen. Wird das Bedienelement 2 jedoch weiter in die jeweilige zweite Kippstellung bewegt, so wird das Schiebedach auch nach Loslassen des Bedienelements 2 weiterhin bewegt und vollständig geöffnet bzw. geschlossen, je nachdem, in welche Kipprichtung 9, 10 das Bedienelement 2 gekippt wurde. Entsprechendes gilt auch für die Schiebebewegung des Bedienelement 2 in die Schieberichtungen 11, 12. In der ersten Betätigungsstellung wird das Schiebedach nur so lange bewegt, wie der Benutzer das Bedienelement 2 in der jeweiligen ersten Betätigungsstellung hält. In der jeweiligen zweiten Betätigungsstellung des Bedienelements 2 wird demgegenüber ein Steuersignal abgegeben, welches dann das vollständige Öffnen bzw. Schließen des Schiebedachs bewirkt, und zwar unabhängig davon, ob der Benutzer das Bedienelement 2 weiterhin hält oder nicht.

## Patentansprüche

1. Bedieneinrichtung (1) für ein Kraftfahrzeug, insbesondere zum Bedienen eines Schiebedachs des Kraftfahrzeugs, mit einem Trägerelement (3), mit einem durch eine Bedienperson betätigbaren und am Trägerelement (3) um eine Schwenkachse (4) schwenkbar gelagerten Bedienelement (2), das aus einer Ausgangsstellung in eine erste Kipprichtung (9, 10) und in eine zur ersten Kipprichtung (9, 10) entgegengesetzte zweite Kipprichtung (9, 10) jeweils in zumindest eine Kippstellung um die Schwenkachse (4) kippbar ist, und mit einer elektrischen Schalteinrichtung (23), welche in den Kippstellungen des Bedienelements (2) betätigbar ist, wobei das Bedienelement (2) zusätzlich als Schiebeschalter ausgebildet ist und aus der Ausgangsstellung in eine Schieberichtung (11, 12) in zumindest eine Betätigungsstellung verschiebbar, insbesondere geradlinig verschiebbar, ist, **dadurch gekennzeichnet, dass**
die Bedieneinrichtung (1) eine Erfassungseinrichtung (35) aufweist, welche zur Erfassung der aktuellen Stellung des Trägerelements (3) und somit des Bedienelements (2) entlang der Schieberichtungen (11, 12) ausgebildet ist, wobei die Erfassungseinrichtung (35) ein Zahnrad (36) umfasst, welches mit seiner Zahnstruktur mit einer länglich ausgeführten, linearen Zahnstruktur (37) des Trägerelements (3) in Eingriff steht, und die Drehbewegung des Zahnrades (36) mittels einer Sensoreinheit (38) erfasst wird.

2. Bedieneinrichtung (1) nach Anspruch 1,
**dadurch gekennzeichnet, dass**
die Schieberichtung (11, 12) senkrecht zur Schwenkachse (4) verläuft.

3. Bedieneinrichtung (1) nach Anspruch 1 oder 2,
**dadurch gekennzeichnet, dass**
die Bedieneinrichtung (1) ein Basisteil (16) aufweist und das Trägerelement (3) an dem Basisteil (16) in der Schieberichtung (11, 12) verschiebbar gelagert ist.

4. Bedieneinrichtung (1) nach einem der vorhergehenden Ansprüche,
**dadurch gekennzeichnet, dass**
das Bedienelement (2) aus der Ausgangsstellung auch in eine zur Schieberichtung (11) entgegengesetzte zweite Schieberichtung (12) in zumindest eine Betätigungsstellung verschiebbar ist.

5. Bedieneinrichtung (1) nach einem der vorhergehenden Ansprüche,
**dadurch gekennzeichnet, dass**
aus der Ausgangsstellung das Bedienelement (2) in die erste und in die zweite Kipprichtung (9, 10) jeweils in zwei verschiedene Kippstellungen um die Schwenkachse (4) kippbar ist, in denen jeweils zumindest ein Schaltelement (24 bis 27) der Schalteinrichtung (23) betätigbar ist.

6. Bedieneinrichtung (1) nach einem der vorhergehenden Ansprüche,
**dadurch gekennzeichnet, dass**
aus der Ausgangsstellung das Bedienelement (2) in die Schieberichtung (11, 12), und insbesondere auch in die entgegengesetzte Schieberichtung (11, 12), in zwei verschiedene Betätigungsstellungen verschiebbar ist.

7. Bedieneinrichtung (1) nach einem der vorhergehenden Ansprüche,
**dadurch gekennzeichnet, dass**
die Bedieneinrichtung (1) eine Erfassungseinrichtung aufweist, mittels welcher das Verschieben des Bedienelements (2) in die zumindest eine Betätigungsstellung erfassbar ist.

8. Bedieneinrichtung (1) nach einem der vorhergehenden Ansprüche,
**dadurch gekennzeichnet, dass**
die Bedieneinrichtung (1) Blockiermittel (39) umfasst, welche dazu ausgebildet sind, in zumindest einer der Kippstellungen das Verschieben des Bedienelements (2) in die Schieberichtung (11, 12) mechanisch zu blockieren.

9. Bedieneinrichtung (1) nach einem der vorhergehenden Ansprüche,
**dadurch gekennzeichnet, dass**
die Bedieneinrichtung (1) Blockiermittel (39) umfasst, welche dazu ausgebildet sind, in der gegenüber der Ausgangsstellung in die Schieberichtung (11, 12) verschobenen Betätigungsstellung des Bedienelements (2) das Kippen des Bedienelements (2) um die Schwenkachse (4) mechanisch zu blockieren.

10. Bedieneinrichtung (1) nach einem der vorhergehenden Ansprüche,
**dadurch gekennzeichnet, dass**
in zumindest einer Kippstellung des Bedienelements (2) zumindest zwei verschiedene elektrische Schaltelemente (24 bis 27) der Schalteinrichtung (23) gleichzeitig betätigbar sind.

11. Bedieneinrichtung (1) nach einem der vorhergehenden Ansprüche,
**dadurch gekennzeichnet, dass**
die Bedieneinrichtung (1) zumindest einen länglich ausgeführten, insbesondere längenstabilen, Betätigungsstößel (18, 19) aufweist, über welchen die Schalteinrichtung (23) beim Kippen des Bedienelements (2) um die Schwenkachse (4) betätigbar ist.

12. Bedieneinrichtung (1) nach Anspruch 11,
**dadurch gekennzeichnet, dass**
sich der Betätigungsstößel (18, 19) durch eine durchgängige, insbesondere in der Schieberichtung (11, 12) länglich ausgebildete, Aussparung (5) des Trägerelements (3) hindurch erstreckt.

13. Bedieneinrichtung (1) nach einem der vorhergehenden Ansprüche,
**dadurch gekennzeichnet, dass**
die Bedieneinrichtung (1) zumindest eine federnd ausgebildete Betätigungsbrücke (21, 22, 29, 30) aufweist, wobei durch Kippen des Bedienelements (2) aus der Ausgangsstellung in eine erste Kippstellung die Betätigungsbrücke (21, 22, 29, 30) aus einer Ruhestellung, in welcher die Betätigungsbrücke (21, 22, 29, 30) parallel zur Schalteinrichtung (23) angeordnet ist, in eine erste Aktivstellung kippbar ist, in welcher die Betätigungsbrücke (21, 22, 29, 30) unter einem Winkel größer 0°zur Schalteinrichtung (23) angeordnet ist und ein erstes Schaltelement (24 bis 27) der Schalteinrichtung (23) betätigt.

14. Bedieneinrichtung (1) nach Anspruch 13,
**dadurch gekennzeichnet, dass**
durch Kippen des Bedienelements (2) in die gleiche Kipprichtung (9, 10) aus der ersten Kippstellung weiter in eine zweite Kippstellung die Betätigungsbrücke (21, 22, 29, 30) aus der ersten Aktivstellung in eine zweite Aktivstellung kippbar ist, in welcher die Betätigungsbrücke (21, 22, 29, 30) zumindest im Wesentlichen parallel zur Schalteinrichtung (23) angeordnet ist und zusätzlich zu dem ersten Schaltelement (24 bis 27) auch ein zweites Schaltelement (24 bis 27) der Schalteinrichtung (23) betätigt.

15. Bedieneinrichtung (1) nach Anspruch 13 oder 14,
**dadurch gekennzeichnet, dass**
die zumindest eine Betätigungsbrücke (21, 22, 29, 30) über einen Torsionssteg (31 bis 34) mit einem Basisteil (16) verbunden ist.

16. Bedieneinrichtung (1) nach Anspruch 11 oder 12 und einem der Ansprüche 13 bis 15,
**dadurch gekennzeichnet, dass**
die Betätigungsbrücke (21, 22, 29, 30) in ihrer Längserstreckungsrichtung außermittig durch den Betätigungsstößel (18, 19) betätigbar ist.

17. Kraftfahrzeug mit einem beweglichen Bauteil, insbesondere einem Schiebedach, und mit einer Bedieneinrichtung (1) nach einem der vorhergehenden Ansprüche, welche zum Bedienen des Bauteils ausgebildet ist.

## Claims

1. Operating device (1) for a motor vehicle, in particular for operating a sliding roof of the motor vehicle, with a support element (3), with an operating element (2) which is actuable by an operator and is mounted on the support element (3) so as to be pivotable about a pivot axis (4) and from a starting position is tiltable about the pivot axis (4) in a first tilting direction (9, 10) and in a second tilting direction (9, 10) opposed to the first tilting direction (9, 10) in each case into at least one tilting position, and with an electric switching device (23) which is actuable in the tilting positions of the operating element (2),
wherein the operating element (2) is additionally designed as a sliding switch and is displaceable, in particular rectilinearly displaceable, from the starting position in a sliding direction (11, 12) into at least one actuating position, **characterized in that**
the operating device (1) has a detection device (35) which is designed for detecting the current position of the support element (3) and therefore of the operating element (2) along the sliding directions (11, 12), wherein the detection device (35) comprises a gearwheel (36) which is in engagement by means of its toothed structure with an elongate linear toothed structure (37) of the support element (3), and the rotational movement of the gearwheel (36) is detected by means of a sensor unit (38).

2. Operating device (1) according to Claim 1, **characterized in that** the sliding direction (11, 12) runs perpendicularly to the pivot axis (4).

3. Operating device (1) according to Claim 1 or 2, **characterized in that** the operating device (1) has a base part (16) and the support element (3) is mounted on the base part (16) so as to be displaceable in the sliding direction (11, 12).

4. Operating device (1) according to one of the preceding claims, **characterized in that** the operating element (2) is also displaceable from the starting position in a second sliding direction (12) opposed to the sliding direction (11) into at least one actuating position.

5. Operating device (1) according to one of the preceding claims, **characterized in that** from the starting position the operating element (2) is tiltable about the pivot axis (4) in the first and in the second tilting direction (9, 10) in each case into two different tilting positions, in which in each case at least one switching element (24 to 27) of the switching device (23) is actuable.

6. Operating device (1) according to one of the preceding claims, **characterized in that** from the starting position the operating element (2) is displaceable in the sliding direction (11, 12), and in particular also in the opposed sliding direction (11, 12), into two different actuating positions.

7. Operating device (1) according to one of the preceding claims, **characterized in that** the operating device (1) has a detection device by means of which the displacement of the operating element (2) into the at least one actuating position can be detected.

8. Operating device (1) according to one of the preceding claims, **characterized in that** the operating device (1) comprises blocking means (39) which are designed to mechanically block the displacement of the operating element (2) in the sliding direction (11, 12) in at least one of the tilting positions.

9. Operating device (1) according to one of the preceding claims, **characterized in that** the operating device (1) comprises blocking means (39) which are designed to mechanically block the tilting of the operating element (2) about the pivot axis (4) in the actuating position of the operating element (2), which actuating position is displaced in the sliding direction (11, 12) in relation to the starting position.

10. Operating device (1) according to one of the preceding claims, **characterized in that**, in at least one tilting position of the operating element (2), at least two different electric switching elements (24 to 27) of the switching device (23) are actuable simultaneously.

11. Operating device (1) according to one of the preceding claims, **characterized in that** the operating device (1) has at least one elongate, in particular length-stable, actuating tappet (18, 19) via which the switching device (23) is actuable during the tilting of the operating element (2) about the pivot axis (4).

12. Operating device (1) according to Claim 11, **characterized in that** the actuating tappet (18, 19) extends through a continuous recess (5) of the support element (3), said recess being of elongate design in particular in the sliding direction (11, 12).

13. Operating device (1) according to one of the preceding claims, **characterized in that** the operating device (1) has at least one actuating bridge (21, 22, 29, 30) of resilient design, wherein, by tilting of the operating element (2) from the starting position into a first tilting position, the actuating bridge (21, 22, 29, 30) is tiltable from a rest position, in which the actuating bridge (21, 22, 29, 30) is arranged parallel to the switching device (23), into a first active position in which the actuating bridge (21, 22, 29, 30) is arranged at an angle greater than 0° with respect to the switching device (23) and actuates a first switching element (24 to 27) of the switching device (23).

14. Operating device (1) according to Claim 13, **characterized in that**, by tilting of the operating element (2) in the same tilting direction (9, 10) from the first tilting position further into a second tilting position, the actuating bridge (21, 22, 29, 30) is tiltable from the first active position into a second active position in which the actuating bridge (21, 22, 29, 30) is arranged at least substantially parallel to the switching device (23) and, additionally to the first switching element (24 to 27), also actuates a second switching element (24 to 27) of the switching device (23).

15. Operating device (1) according to Claim 13 or 14, **characterized in that** the at least one actuating bridge (21, 22, 29, 30) is connected to a base part (16) via a torsion web (31 to 34).

16. Operating device (1) according to Claim 11 or 12 and one of Claims 13 to 15, **characterized in that** the actuating bridge (21, 22, 29, 30) is actuable eccentrically in its direction of longitudinal extent by the actuating tappet (18, 19).

17. Motor vehicle with a movable component, in particular a sliding roof, and with an operating device (1) according to one of the preceding claims, which is designed for operating the component.

## Revendications

1. Dispositif de commande (1) destiné à un véhicule automobile, notamment pour commander un toit ouvrant du véhicule automobile, comportant un élément de support (3), comportant un élément de commande (2) pouvant être actionné par un opérateur et monté pivotant autour d'un axe de pivotement (4) sur l'élément de support (3), qui peut respectivement être amené à basculer autour de l'axe de pivotement (4) d'une position de départ dans une première direction de basculement (9, 10) et dans une deuxième direction de basculement (9, 10) opposée à la première direction de basculement (9, 10), à au moins une position de basculement, et comportant un dispositif de commutation électrique (23) qui peut être actionné aux positions de basculement de l'élément de commande (2), dans lequel l'élément de commande (2) est en outre réalisé sous la forme d'un commutateur à glissière et peut être amené à coulisser de la position de départ dans une direction de coulissement (11, 12) à au moins une position d'actionnement, et peut notamment être amené à coulisser de manière rectiligne,
**caractérisé en ce que** le dispositif de commande (1) comporte un dispositif de détection (35) qui est conçu pour détecter la position actuelle de l'élément de support (3) et par conséquent, de l'élément de commande (2), le long des directions de déplacement (11, 12), dans lequel le dispositif de détection (35) comprend une roue dentée (36), qui est en prise par l'intermédiaire de sa structure dentée avec une structure dentée (37) linéaire conçue de manière allongée de l'élément de support (3), et le mouvement de rotation de la roue dentée (36) est détecté au moyen d'une unité de détection (38).

2. Dispositif de commande (1) selon la revendication 1,
**caractérisé en ce que** la direction de coulissement (11, 12) s'étend perpendiculaire à l'axe de pivotement (4).

3. Dispositif de commande (1) selon la revendication 1 ou 2,
**caractérisé en ce que** le dispositif de commande (1) comporte une partie de base (16) et l'élément de support (3) est monté de manière à pouvoir être amené à coulisser sur la partie de base (16) dans la direction de coulissement (11, 12).

4. Dispositif de commande (1) selon l'une quelconque des revendications précédentes,
**caractérisé en ce que** l'élément de commande (2) peut également être amené à coulisser de la position de départ à au moins une position d'actionnement, dans une deuxième direction de coulissement (12) opposée à la direction de coulissement (11).

5. Dispositif de commande (1) selon l'une quelconque des revendications précédentes,
**caractérisé en ce que** l'élément de commande (2) peut être respectivement amené à basculer autour de l'axe de pivotement (4) de la position de départ, dans les première et deuxième directions de basculement (9, 10), à deux positions de basculement différentes, auxquelles au moins un élément de commutation (24 à 27) du dispositif de commutation (23) peut respectivement être actionné.

6. Dispositif de commande (1) selon l'une quelconque des revendications précédentes,
**caractérisé en ce que** l'élément de commande (2) peut être amené à coulisser de la position de départ à deux positions d'actionnement différentes dans la direction de coulissement (11, 12), en particulier également dans la direction de coulissement opposée (11, 12).

7. Dispositif de commande (1) selon l'une quelconque des revendications précédentes,
**caractérisé en ce que** le dispositif de commande (1) comporte un dispositif de détection au moyen duquel le coulissement de l'élément de commande (2) vers l'au moins une position d'actionnement peut être détecté.

8. Dispositif de commande (1) selon l'une quelconque des revendications précédentes,
**caractérisé en ce que** le dispositif de commande (1) comprend des moyens de blocage (39) qui sont conçus de manière à bloquer mécaniquement, à au moins l'une des positions de basculement, le coulissement de l'élément de commande (2) dans la direction de coulissement (11, 12).

9. Dispositif de commande (1) selon l'une quelconque des revendications précédentes,
**caractérisé en ce que** le dispositif de commande (1) comprend des moyens de blocage (39) qui sont conçus de manière à bloquer mécaniquement le basculement de l'élément de commande (2) autour de l'axe de pivotement (4), à la position d'actionnement de l'élément de commande (2) qui est décalée dans la direction de coulissement (11, 12) par rapport à la position de départ.

10. Dispositif de commande (1) selon l'une quelconque des revendications précédentes,
**caractérisé en ce que**, à au moins une position de basculement de l'élément de commande (2), au moins deux éléments de commutation électriques différents (24 à 27) du dispositif de commutation (23) peuvent être actionnés simultanément.

11. Dispositif de commande (1) selon l'une quelconque des revendications précédentes,
**caractérisé en ce que** le dispositif de commande (1) comporte au moins un poussoir d'actionnement (18, 19) réalisé de manière allongée, notamment stable en longueur, par l'intermédiaire duquel le dispositif de commutation (23) peut être actionné autour de l'axe de pivotement (4) lors du basculement de l'élément de commande (2).

12. Dispositif de commande (1) selon la revendication 11,
**caractérisé en ce que** se le poussoir d'actionnement (18, 19) s'étend à travers un évidement (5) de l'élément de support (3) réalisé continument de manière allongée, notamment dans la direction de coulissement (11, 12).

13. Dispositif de commande (1) selon l'une quelconque des revendications précédentes,
**caractérisé en ce que** le dispositif de commande (1) comporte au moins un pont d'actionnement (21, 22, 29, 30) réalisé de manière élastique, dans lequel le pont d'actionnement (21, 22, 29, 30) peut être amené à basculer, par basculement de l'élément de commande (2) de la position de départ à une première position de basculement, d'une position de repos à laquelle le pont d'actionnement (21, 22, 29, 30) est disposé parallèlement au dispositif de commutation (23), à une première position active à laquelle le pont d'actionnement (21, 22, 29, 30) est disposé en formant un angle supérieur à 0° par rapport au dispositif de commutation (23) et actionne un premier élément de commutation (24 à 27) du dispositif de commutation (23).

14. Dispositif de commande (1) selon la revendication 13,
**caractérisé en ce que** le pont d'actionnement (21, 22, 29, 30) peut en outre être amené à basculer, par basculement de l'élément de commande (2) dans la même direction de basculement (9, 10) de la première position de basculement à une deuxième position de basculement, de la première position active à une deuxième position active, à laquelle le pont d'actionnement (21, 22, 29, 30) est disposé au moins sensiblement parallèlement au dispositif de commutation (23) et actionne également, en plus du premier élément de commutation (24 à 27), un deuxième élément de commutation (24 à 27) du dispositif de commutation (23).

15. Dispositif de commande (1) selon la revendication 13 ou 14,
**caractérisé en ce que** l'au moins un pont d'actionnement (21, 22, 29, 30) est relié à une partie de base (16) par l'intermédiaire d'une barrette de torsion (31 à 34).

16. Dispositif de commande (1) selon la revendication 11 ou 12 et l'une des revendications 13 à 15,
**caractérisé en ce que** le pont d'actionnement (21, 22, 29, 30) peut être actionné de manière excentrée dans sa direction d'extension longitudinale par le poussoir d'actionnement (18, 19).

17. Véhicule automobile comportant un composant mobile, notamment un toit ouvrant, et un dispositif de commande (1) selon l'une quelconque des revendications précédentes, qui est conçu pour commander le composant.
